# EUROPÄISCHE PATENTSCHRIFT

(11) **EP 0 103 298 B1**
(45) Veröffentlichungstag und Bekanntmachung des Hinweises auf die Patenterteilung: **27.08.1986**
(21) Anmeldenummer: 83109019.6
(22) Anmeldetag: 13.09.1983
(51) Int. Cl.: H01F 29/04, H01F 27/02, H01H 9/04

(54) **Zylindrisches Ölgefäss für Stufenschalter von Stufentransformatoren**
Cylindrical oil vessel for stepping switches of top-changers
Boîtier cylindrique d'huile pour commutateur d'échelons de transformateurs à échelons

(30) Priorität: 15.09.1982 DE 3234214
(43) Veröffentlichungstag der Anmeldung: 21.03.1984
(73) Patentinhaber: MASCHINENFABRIK REINHAUSEN GMBH, 93025 Regensburg (DE)
(72) Erfinder: Bleibtreu, Alexander, D-8400 Regensburg (DE)

## Beschreibung

Die Erfindung betrifft ein zylindrisches Ölgefäss für Stufenschalter von Stufentransformatoren gemäss Oberbegriff des Anspruchs 1.

Bei derartigen Ölgefässen ist üblicherweise ein metallischer Boden an einen Isolierzylinder angeflanscht, der durch eine grössere Anzahl von Schrauben oder Nieten, die die Zylinderwand des Ölgefässes durchdringen und dann fest im Flansch sitzen, befestigt wird. Diese Ausführung des Bodens ist aufwendig. Ein weiteres Problem liegt darin, dass der aus Metall bestehende Boden des Ölgefässes im Betriebszustand des Stufenschalters ein unbestimmtes elektrisches Potential annehmen kann, weshalb der Boden nach Möglichkeit durch eine elektrische Leitung an das Ableitpotential des Stufenschalters angelenkt wird.

Es ist zwar bekannt, das Ölgefäss einschliesslich Bodenteil in einem Stück aus Isolierstoff zu giessen oder zu pressen (CH-A-462 322). Jedoch ist dies ein vergleichsweise aufwendiges Verfahren, wobei das so hergestellte Ölgefäss bei weitem nicht die Festigkeit erreicht wie ein im Wickelverfahren hergestelltes Ölgefäss.

Aufgabe der Erfindung ist es, bei den genannten Ölgefässen für Stufenschalter eine Verbesserung sowohl bezüglich der Verbindung zwischen Boden und Zylinder wie auch bezüglich der Potentialverschleppung zu erreichen. Diese Aufgabe wird erfindungsgemäss durch die im Kennzeichen des Anspruches 1 angegebenen Mittel gelöst.

Der mit der Erfindung erzielte Vorteil liegt in folgendem: Es ist kein getrenntes Bodenteil mehr vorhanden und somit entfällt auch eine spezielle Befestigung des Bodens am Isolierzylinder. Es kann eine besonders kostengünstige Herstellung des Ölgefässes erfolgen. Ein unbestimmtes elektrisches Potential kann im Zusammenhang mit dem Boden des Ölgefässes nicht mehr auftreten, und es sind somit auch keine besonderen elektrischen Verbindungsleitungen zum Anlenken eines metallischen Bodenteils mehr erforderlich.

In zweckmässiger Weise werden in Weiterführung der Erfindung die am Bodenteil zur Zylindermitte auslaufenden Fäden an ein Lagerteil für die Schaltwelle angewickelt und mittels des ausgehärteten Tränkharzes mit diesem verbunden. Das Lagerteil erhält hierbei eine zentrale Bohrung für den Lagerzapfen des Wickeldorns, die dann bei betriebsbereitem Stufenschalter mittels einer Ölablassschraube verschlossen ist.

Zwei Ausführungsbeispiele der Erfindung sind in der Zeichnung ausschnittsweise dargestellt. Sie werden nachstehend näher beschrieben.

Gemäss Figur 1 ist an einem zylindrischen Wikkelhohlkörper 1 ein das Ölgefäss nach unten abschliessendes Bodenteil 2 angeformt, wobei die Innenkontur des Wickelhohlkörpers 1 einschliesslich Bodenteil 2 dem an seinem Ende abgerundeten Wickeldorn entspricht. Die ursprünglich für den Lagerzapfen des Wickeldorns im Wikkelhohlkörper erforderliche zentrale Öffnung 3 ist durch ein in diese Öffnung eingesetztes Lagerteil 4, das der Aufnahme einer zentralen im einzelnen nicht näher dargestellten Schaltwelle dient, verschlossen. In der Wand des Ölgefässes sitzen feststehende Stufenkontakte 6, die mit einem inneren, nicht dargestellten Kontaktsystem zusammenarbeiten und die zugleich als äussere Anschlusskontakte des Stufenschalters dienen.

Ein ähnliches wie zuvor beschriebenes Ölgefäss zeigt Figur 2. Hier sind jedoch die im Wickelhohlkörper 1 angewickelten Fäden, die über das eingeformte Bodenteil 2 zur Mitte auslaufen an ein zentrales Lagerteil 41 angewickelt und mittels des ausgehärteten Tränkharzes mit diesem verbunden. Das Lagerteil 41 dient wiederum der Aufnahme einer zentralen, nicht dargestellten Schaltwelle zur Betätigung eines mit den feststehenden Stufenkontakten 6 zusammenarbeitenden Kontaktsystems. Die im Lagerteil 41 vorgesehene Bohrung 42 dient bei der Herstellung des Wickelhohlkörpers der Aufnahme des Lagerzapfens des Wickeldorns, und sie dient bei fertiggestelltem Stufenschalter als Ölablassbohrung, die bei betriebsbereitem Stufenschalter mittels einer Ölablassschraube verschlossen ist.

## Patentansprüche

1. Zylindrisches Ölgefäss für Stufenschalter von Stufentransformatoren, das im wesentlichen aus einem mittels eines Wickeldorns hergestellten Wickelhohlkörper (1 ) aus harzgetränkten Fäden besteht, zur Aufnahme beweglicher mittels einer zentral im Ölgefäss gelagerten Schaltwelle betätigbarer Kontaktsysteme, dadurch gekennzeichnet, dass das Ölgefäss einschliesslich des dieses nach unten abschliessenden Bodenteils als einstückiger Hohlkörper (1) gewickelt ist und dass die für den Lagerzapfen des Wickeldorns erforderliche zentrale Öffnung (3) im Bodenteil ein fest mit dem Ölgefäss verbundenes Lagerteil (4) für die Schaltwelle aufnimmt.

2. Zylindrisches Ölgefäss nach Anspruch 1, dadurch gekennzeichnet, dass die am Bodenteil zur Zylindermitte auslaufenden Fäden (5) an das Lagerteil (41) für die Schaltwelle angewickelt und mittels des ausgehärteten Tränkharzes mit diesem verbunden sind, wobei das Lagerteil (41) eine zentrale Bohrung (42) für den Lagerzapfen des Wickeldorns besitzt, die bei betriebsbereitem Stufenschalter mittels einer Ölablassschraube verschlossen ist.

## Revendications

1. Réservoir d'huile cylindrique pour commutateur à échelons de transformateurs à échelons qui est essentiellement constitué d'un corps creux de bobinage (1) en fils imbibés de résine et réalisé au moyen d'un mandrin de bobinage, destiné à recevoir un système de contacts mobiles susceptible d'être actionné au moyen d'un arbre de commutation monté centralement dans le réservoir d'huile, réservoir caractérisé en ce que le corps creux de bobinage (1) se prolonge directement par une partie de fond (2) fermant vers le bas le réservoir d'huile, l'overture centrale (3), nécessaire pour les tourillons de paliers du mandrin de bobinage, dans la partie de fond, recevant une partie de palier (4), rendue solidaire du récipient d'huile, pour l'arbre de commutation.

2. Récipient d'huile cylindrique selon la revendication 1, caractérisé en ce que les fils (5) sortant à la partie de fond vers le milieu du cylindre, sont enroulés sur la partie de palier (41 ) destinée à l'arbre de commutation et sont rendus solidaires de cette partie de palier au moyen de la résine d'imbibition durcie, cette partie de palier (41 ) comportant un alésage central (42) pour les tourillons de paliers du mandrin de bobinage, cet alésage étant fermé au moyen d'une vis de vidange d'huile lorsque le commutateur à prises est prêt à fonctionner.

## Claims

1. Cylindrical oil vessel, for tap switches of tapped transformers, which consists essentially of a hollow wound body (1) produced by means of a winding mandrel and of resin-impregnated filaments, for the reception of movable contact sys- terns actuable by means of a switching shaft borne centrally in the oil vessel, characterised therby, that the oil vessel inclusive of the base part closing it off downwardly is wound as one-piece hollow body (1) and that the central opening (3), required for the bearing spigot of the winding mandrel, in the base part receives a bearing part (4), firmly connected with the oil vessel, for the switching shaft.

2. Cylindrical oil vessel according to claim 1, characterised thereby, that the filaments (5), which run out to the centre of the cylinder at the base part, are wound on to the bearing part (41 ) for the switching shaft and connected with this by means of the cured impregnating resin, wherein the bearing part (41 ) possesses a central bore (42) for the bearing spigot of the winding mandrel, which bore is closed by means of an oil drain screw in the case of the operationally ready tap switch.
